# EUROPÄISCHE PATENTSCHRIFT

(11) **EP 1 426 124 B1**
(45) Veröffentlichungstag und Bekanntmachung des Hinweises auf die Patenterteilung: **07.03.2007**
(21) Anmeldenummer: 02406058.4
(22) Anmeldetag: 06.12.2002
(51) Int. Cl.: B21F 23/00, B21F 27/20, B21F 27/10

(54) **Vorrichtung zum Zuführen von Längsdrähten**
Device for feeding longitudinal bars
Dispositif d'alimentation en barres longitudinales

(43) Veröffentlichungstag der Anmeldung: 09.06.2004
(73) Patentinhaber: H.A. SCHLATTER AG, 8952 Schlieren (CH)
(72) Erfinder: Schauhoff, Carsten, 44139 Dortmund (DE); Rappold, Dietmar, 8953 Dietikon (CH); Pfister, Patrick, 8610 Uster (CH)
(74) Vertreter: Roshardt, Werner Alfred

(56) Entgegenhaltungen:
- EP-A- 0 566 011
- AT-B- 384 968
- AT-B- 405 030
- DE-A- 1 452 974
- DE-A- 3 422 661
- GB-A- 1 104 189
- US-A- 3 602 269

## Beschreibung

### Technisches Gebiet

Die Erfindung betrifft eine Vorrichtung zum Zuführen von Längsdrähten an eine Schweissvorrichtung, umfassend: eine Längsdrahtmagazinvorrichtung mit mehreren sich in Längsrichtung erstreckenden Magazinen für Längsdrähte, wobei die Magazine mit lösbaren Halteeinrichtungen in einer gewünschten Position fixiert sind, sowie weiter umfassend eine Drahtvorschubeinrichtung zum Vorschieben der in der Längsdrahtmagazinvorrichtung bereitgestellten Längsdrähte entlang der Längsrichtung. Die Erfindung betrifft weiter eine Gitterschweissanlage mit einer derartigen Vorrichtung sowie ein Verfahren zum automatischen Positionieren eines Magazins für einen Längsdraht.

### Stand der Technik

Das Zuführen von Längsdrähten bei Schweissmaschinen zum Herstellen von Drahtgittern kann nach verschiedenen Prinzipien erfolgen. Eine Möglichkeit besteht darin, dass die Drähte direkt ab Spulen (engl. coil) gezogen, nach Bedarf konditioniert und der Schweissmaschine zugeführt werden. Diese Methode wird vornehmlich bei Anlagen für grosse Lose eingesetzt (für Standardarmierungsgitter, Lagermatten). Eine andere Möglichkeit besteht darin, die Längsdrähte in der gewünschten Länge als Bündel bereitzustellen und für jede Gittermatte die nötige Anzahl Drähte in einer Längsdrahtmagazinvorrichtung im gewünschten Raster bereitzustellen. Beim Schweissen werden die Längsdrähte mit einer Drahtvorschubeinrichtung von hinten schrittweise vorgeschoben. Diese Methode eignet sich für die Produktion von Industriegittern, namentlich für kleine Lose.

Im vorliegenden Zusammenhang interessieren die für den zweitgenannten Maschinentyp geeigneten Vorschubeinrichtungen. Bei diesen wird üblicherweise ein elektrischer oder pneumatischer Linearantrieb eingesetzt, der die Einschubbewegung bewirkt. Die Länge der Einschubbewegung ist entweder konstant oder kann mit einer Steuerung innerhalb eines bestimmten (beschränkten) Toleranzbereiches auf die Länge der Längsdrähte eingestellt werden.

Neben der Verarbeitung unterschiedlicher Längsdrahtlängen soll zur Herstellung unterschiedlicher Gitter oft auch der Längsdrahtabstand, d. h. der gegenseitige Abstand der Drahtmagazine, verändert werden können. Zu diesem Zweck sind verschiedene Einrichtungen bekannt:

Die GB 1 104 189 A (Baustahlgewebe GmbH) zeigt eine Vorrichtung für eine Gitterschweissmaschine, mit welcher sich der Abstand von parallel zueinander angeordneten, longitudinalen Stabführungselementen stufenlos einstellen lässt. Die rohrförmig ausgeführten Stabführungselemente sind über vier transversale, trapezförmig angeordnete Verbindungselemente miteinander gelenkig verbunden. Vergleichbar mit einem spindelgetriebenen Wagenheber wird das gebildete Trapez dieser Verbindungselemente durch einen zentralen Spindelantrieb symmetrisch zusammen- bzw. auseinandergedrückt und damit für alle Stabführungselemente der Abstand zueinander eingestellt.

Die AT 384 968 B (EVG) betrifft eine Vorrichtung zum Zuführen von abgelängten Längselementen zum Eingang einer Gitterschweissmaschine. Diese umfasst ein stationäres Ablagemagazin mit einer Mehrzahl von Fächern zur Aufnahme der Längsdrähte, wobei der gegenseitige Abstand (und damit die Position) der Fächer veränderbar ist. Dazu weist die Gitterschweissmaschine eine Welle mit Distanzscheiben auf, die an ihrer Stirnfläche rampenförmig ausgebildet sind; die Fächer werden auseinander gefahren, anschliessend werden die Distanzscheiben in einer geeigneten Drehstellung zwischen die Fächer eingeschwenkt, und schliesslich werden die Fächer wieder aufeinander zu gefahren, bis sie durch die eingeschwenkten Distanzscheiben gestoppt werden. Die Länge der Fächer lässt sich durch Auflagerwalzen, die in Durchbrüche absenkbar sind, verändern und damit unterschiedlich langen Längsdrähten anpassen. Die Längsdrähte werden aus den Fächern mittels eines Vorschubwagens zur Schweissmaschine transportiert, wobei der Vorschubwagen mittels eines Elektromotors über eine Zahnschiene verfahrbar ist, welche sich über die ganze Länge der Fächer erstreckt. Der Vorschubwagen weist einen sich quer über die Fächer erstreckenden Träger auf, an welchem in Querrichtung frei verschiebbare Vorschubelemente angeordnet sind, welche mit jeweils einem Fach in dauerndem Eingriff stehen.

Die beschriebenen Einrichtungen sind allerdings wenig flexibel, sämtliche Magazine haben jeweils konstruktionsbedingt denselben Abstand zum Nachbarn.

Die EP 0566 011 A (Angelo Candiracci) zeigt eine Vorschubeinrichtung für Gitterschweissmaschinen. Diese weist einen Zugwagen auf zum Abziehen der Längsdrähte von entsprechenden Spulen. Die abgezogenen und abgelängten Drähte werden vom Zugwagen aus in Teleskoprohre geführt, durch welche sie weiter der Schweissmaschine zugeführt werden. Die Teleskoprohre sind auf Trägern angeordnet, welche in Querrichtung verstellbar sind, indem sie entlang von Führungsprofilen verschoben und mittels Schrauben festgestellt werden.

Diese Einrichtung ermöglicht eine flexiblere Einstellung der Cluerdrahtabstände. Diese muss jedoch aufwändig von Hand vorgenommen werden.

### Darstellung der Erfindung

Aufgabe der Erfindung ist es, eine dem eingangs genannten technischen Gebiet zuzuordnende Vorrichtung anzugeben, die eine schnelle und flexible Veränderung des Längsdrahtabstands erlaubt, damit auch kundenspezifische Kleinaufträge effizient ausgeführt werden können.

Die Lösung der Aufgabe ist durch die Merkmale der Ansprüche 1 und 13 definiert. Die erfindungsgemässe Vorrichtung hat Mittel zum automatischen Positionieren der Magazine quer zur Längsrichtung mit einer quer zur Längsrichtung verfahrbaren Positioniervorrichtung mit einem Greifer zum Erfassen eines der Magazine.

Indem die Längsdrahtmagazine mit lösbaren Halteeinrichtungen in einer gewünschten Position fixiert sind, wird die gewünschte Flexibilität gewährleistet: Die Längsdrahtmagazine lassen sich mit praktisch beliebigen Querabständen positionieren, wobei ein Minimalabstand durch die Baubreite der Magazine beschränkt ist. Es können insbesondere Gitter produziert werden, welche verschiedene Längsdraht-Querabstände aufweisen. Der Greifer als Teil der Mittel zum automatischen Positionieren der Magazine kann ein zu positionierendes, gelöstes Magazin selektiv erfassen und an die gewünschte Position bewegen, wo es wiederum fixiert wird. Die automatische Positionierung erlaubt auch bei komplizierten Gitterteilungen eine schnelle Umstellung auf eine neue Gittergeometrie.

Mit Vorteil weisen zudem die Mittel zum Vorschieben der Längsdrähte einen über eine ganze Länge der Magazine verfahrbaren Linearantrieb auf, an welchem Stösselelemente für mindestens zwei Magazine angeschlossen sind, und eine Steuerung ist vorgesehen, um die Mittel zum Vorschieben an jeder beliebigen Längsposition als Startposition positionieren zu können.

Indem völlige Freiheit bei der Festlegung der Startposition des Linearantriebs besteht und die Startposition automatisch eingestellt werden kann, kann die Vorrichtung in kürzester Zeit ohne manuelles Umrüsten von einer Längsdrahtlänge auf eine beliebige andere eingestellt werden. Die Vorschubeinrichtung wird zu Beginn des Schweissens einer neuen Gittermatte immer an die tatsächliche Lage der hinteren Enden der Längsdrähte gebracht. Damit ist es grundsätzlich möglich, die Länge von Gittermatte zu Gittermatte zu ändern, ohne dass ein Zeitverlust in Kauf genommen werden muss.

Der Linearantrieb umfasst mit Vorteil ein sich über die ganze Breite der Vorrichtung erstreckendes Führungselement, an welchem die Stösselelemente eingekuppelt werden können. Die Breite der Vorrichtung entspricht zumindest der maximal verarbeitbaren Breite der zu produzierenden Gittermatten. Mit dem Führungselement wird die Längsbewegung geführt. Die Stösselelemente werden also synchron nach vorn bewegt.

Es ist auch denkbar, dass sich das Führungselement nicht über die gesamte Breite der Vorrichtung erstreckt. Es können z.B. zwei sich ergänzende Führungselemente vorgesehen sein. Diese können mit synchronisierten Antrieben angesteuert sein, so dass sie synchrone Längsschritte ausführen können. Wenn zwei Führungselemente unabhängig voneinander ansteuerbar aber bei Bedarf synchron verfahrbar vorgesehen sind, dann können am selben Gitter unterschiedlich lange Längsdrähte eingeschweisst werden.

Es ist nicht zwingend, dass alle Stösselelemente am selben Führungselement angekuppelt werden. Möglich ist z.B. dass zwei Führungselemente derart vorgesehen werden, dass benachbarte Stösselelemente an unterschiedlichen Führungselementen ankuppelbar sind.

Die Stösselelemente können z.B. über eine Kupplungseinrichtung am Führungselement gehalten werden, die sich automatisch löst, wenn der Mitnehmer über eine vorgegebene Position hinaus nach hinten (d.h. gegen die Transportrichtung) verfahren wird. Nachdem die Stösselelemente auf diese Weise freigegeben worden sind, können die Magazine auf einen anderen Längsdrahtabstand eingestellt werden. Zum Lösen der Verbindung zwischen dem Führungselement und den Stösselelementen ist also keine Handarbeit nötig. Vorzugsweise ist die Kupplungseinrichtung so ausgebildet, dass sie rein mechanisch funktioniert. Es kann auch ein elektrischer Schalter vorgesehen sein, der beim Vorbeifahren des Mitnehmers betätigt wird und auf elektromechanischem Weg (z.B. mit Hilfe einer Magnetkupplung) arbeitet. Es ist aber auch möglich, dass die Kupplung manuell (z.B. durch Betätigen eines Hebels oder Schiebers) gelöst wird, sei es nun für jedes Stösselelement separat oder für alle Stösselelemente gleichzeitig.

Es kann am Stösselelement eine mechanische Falle als Teil der Kupplungseinrichtung vorgesehen sein, welche beim Verlassen des Magazins nach unten fällt und das Führungselement freigibt. Das Stösselelement braucht also nur genügend weit nach hinten gezogen zu werden, so dass die Falle aus dem Magazin herauskommt und nach unten fällt.

Die Magazine sind z.B. als U- oder V-förmige Kanäle ausgebildet, welche genau einen Längsdraht aufnehmen. (Ein Längsdrahtspeicher gibt zu Beginn des Produktionszyklus an jedes Magazin einen Längsdraht ab.) Die Magazine sind vorzugsweise parallel zueinander ausgerichtet. Der gegenseitige Abstand der Magazine ist veränderbar. Um dies zu ermöglichen, sind die Magazine beispielsweise auf quer zur Magazinlängsrichtung verlaufenden Schienen gelagert. Jedes Magazin ist über eine lösbare Haltevorrichtung an der Schiene gehalten. Während des Produktionszyklus sind die Magazine fixiert.

Zum Verändern des Längsdrahtabstandes (d.h. des gegenseitigen Abstandes der Einzeldrahtmagazine) werden die Haltevorrichtungen gelöst. Das betroffene Magazin ist dann in Querrichtung auf der Schiene frei verschiebbar. In der neuen Position wird das Magazin durch die Haltevorrichtung wieder fixiert. Das Lösen bzw. Fixieren der Haltevorrichtung erfolgt vorzugsweise maschinell. D.h. die Haltevorrichtung verfügt über einen motorisch betriebenen Fixiermechanismus, der durch Steuersignale ansteuerbar ist. Die Schiene kann glatt sein, so dass jede beliebige Querposition eingestellt werden kann, oder sie kann (mehr oder weniger fein) gerastert sein, so dass die Abstände in einer bestimmten Abstufung (z.B. 1 mm oder 5 mm) verändert werden können

Der Fixiermechanismus kann z.B. über eine Klemmschraube verfügen, welche mit einer elektrischen Schraubenziehereinheit lösbar bzw. fixierbar ist. Die Schraubenziehereinheit ist mit Vorteil zwischen Fixiermechanismen verschiedener Magazine hin und her fahrbar, so dass nicht für jede Klemmschraube eine Schraubenziehereinheit vorzusehen ist.

Anstelle einer Klemmschraube kann z.B. eine federbelastete Klemme bzw. Bremse verwendet werden, welche das Magazin im Normalfall auf der Querschiene fixiert und welche z.B. mit einem Aktuator geöffnet werden kann, so dass das Magazin verschiebbar ist.

Damit die Vorrichtung auf beliebige Längsdrahtabstände und -zahlen eingestellt werden kann, ist es von Vorteil, wenn Magazine nach Bedarf hinzugefügt oder weggenommen werden können. Gemäss einer besonders bevorzugten Ausführungsform der Erfindung ist auf mindestens einer Seite der Vorrichtung eine Magazinannahmestelle vorgesehen. Wird ein neues Magazin bei der Magazinannahmestelle eingehängt, wird dies von der Steuerung detektiert. Mit einer automatischen Querpositioniervorrichtung wird das Magazin abgeholt und an einer gewünschten Stelle positioniert. In umgekehrter Weise kann ein überflüssiges Magazin automatisch zur Magazinannahmestelle gefahren werden, damit es von der Bedienperson ausgehängt werden kann. Es kann auch von Vorteil sein, wenn der oben beschriebene Vorgang halbautomatisch oder manuell abläuft. Das von der Bedienperson eingehängte neue Magazin kann z.B. über eine entsprechende Kontrolltaste in der Steuerung "angemeldet" (oder "eingebucht") werden. Entsprechend kann die Entnahme eines Magazins manuell "ausgebucht" (oder "quittiert") werden.

Zum Positionieren bzw. Verschieben der Magazine können Einheiten vorgesehen sein, welche an Schienen bzw. mit einem Linearantrieb quer zur Längsrichtung der Magazine verschoben werden können. Um die Magazine automatisch umzurüsten, wird mindestens eine Einheit von einem Magazin zum anderen gefahren, um jedes einzelne Magazin neu zu positionieren.

Es ist auch denkbar, dass jedes Magazin mit einem eigenen Antrieb versehen ist, um sich zu positionieren. Es können auch mehrere Magazine an einem gemeinsamen Antrieb ankuppelbar sein. Dasjenige Magazin, das zu verschieben ist, kuppelt sich am Antrieb an.

Gemäss einer besonders bevorzugten Ausführungsform sind drei Magazinpositioniereinheiten vorgesehen, welche in verschiedenen Längsabschnitten der Vorrichtung arbeiten (nämlich vorne, in der Mitte und hinten). Die Magazinpositioniereinheiten sind mit einem gemeinsamen Antrieb verbunden und laufen synchron. Jede der genannten Einheiten verfügt über einen Betätigungsmechanismus zum gesteuerten Lösen und Fixieren der Haltevorrichtung, sowie über eine Magazineinspannvorrichtung, mit welcher das Magazin beim Verschieben präzise gehalten und geführt wird.

Es genügen auch zwei Magazinpositioniereinheiten, wenn die Magazine nicht allzu lang sind. Es ist auch denkbar, dass eine Magazinpositioniereinheit vorgesehen ist, welche zusätzlich in Längsrichtung verfahrbar ist.

In der Regel ist die genaue Positionierung am vorderen (der Schweisseinheit zugewandten) Ende des Magazins wichtiger als am hinteren Ende. Mit Vorteil ist deshalb am ausgangsseitigen (d.h. vorderen) Ende der Vorrichtung ein Messfühler zum Bestimmen der Position des vorderen Endes des Magazins vorgesehen. Dieser wird mit Vorteil mechanisch unabhängig von der Magazinpositioniereinrichtung bzw. maschinenfest sein. Nach dem Verschieben und Fixieren des Magazins ermittelt die Steuerung mit Hilfe des Messfühlers die effektive Position des Magazins. Wird eine Abweichung zur Sollposition festgestellt, wird das Magazin entsprechend verschoben.

In einer alternativen Ausführungsform wird die Position eines Magazins während dem Verschieben laufend gemessen, so dass die Fixierung "ortsgeregelt" an der richtigen Stelle erfolgt.

Es wird häufig vorkommen, dass nicht alle Magazine für die Herstellung eines bestimmten Gitters benötigt werden. Für diesen Fall ist dafür zu sorgen, dass die Maschinensteuerung weiss, welche Magazine benötigt werden und folglich zu füllen sind. Um fehlerhafte Gittermatten von vornherein zu vermeiden, kann ein Füllstandssensor vorgesehen sein, mit welchem bei jedem Magazin während der laufenden Produktion festgestellt werden kann, ob tatsächlich ein Längsdraht vorhanden ist.

Der Füllstandssensor kann auf einem optischen Prinzip beruhen. Die Magazine können z.B. Öffnungen haben, durch welche hindurch der Längsdraht sichtbar ist. Ist der Längsdraht vorhanden, versperrt er die Öffnung. Auf diese Weise kann mit einer Lichtschranke der Füllzustand ermittelt werden. Es kann auch eine mechanische Klinke vorgesehen sein, die durch das Eigengewicht des Längsstabes angehoben (oder abgesenkt) wird. Mit der Klinke kann ein elektrischer Schaltkreis geschlossen werden. Es gibt also unterschiedliche Mittel und Wege, um das Vorhandensein eines Längsdrahtes im Magazin zu überprüfen.

Ein bevorzugter Verfahrensablauf beim Positionieren ist wie folgt:
1. Auswählen des neu zu positionierenden Magazins (die Magazine können z.B. von der Maschinensteuerung systematisch abgefragt und positioniert werden).
2. Lösen der Fixierung des ausgewählten Magazins (vorzugsweise automatisch).
3. Paralleles Verschieben des Magazins (mit einer oder mehreren Querverschiebeeinheiten).
4. Befestigen der Fixierung des Magazins (wiederum vorzugsweise automatisch).

Vorzugsweise wird die Position des Magazins überprüft und erforderlichenfalls korrigiert. Nach dem Verschieben des Magazins wird mit einem Positionssensor eine Querposition des Magazins ermittelt und erforderlichenfalls eine Korrektur der Querposition des Magazins vorgenommen. Der Sensor detektiert mit Vorteil die Lage des vorderen Endes des Magazins (d.h. die Lage kurz vor der Schweisselektrode). Es könnte zusätzlich auch die Position des hinteren Bereichs oder sogar des hinteren Endes des Magazins abgetastet und - falls nötig - korrigiert werden.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Eine perspektivische Ansicht einer erfindungsgemässen Vorrichtung zum Zuführen von Längsdrähten:
- Fig. 2a, b: eine Seitenansicht eines Kupplungsmechanismus;
- Fig. 3: eine Seitenansicht der eingekuppelten Haltevorrichtung für das Magazin;
- Fig. 4: eine Seitenansicht der ausgekuppelten Haltevorrichtung für das Magazin;
- Fig. 5: eine perspektivische Ansicht einer erfindungsgemässen Positioniervorrichtung;
- Fig. 6: ein Blockschaltbild einer erfindungsgemässen Anlage;
- Fig. 7: eine schematische Darstellung eines Füllstandsdetektors.

Grundsätzlich sind in den Figuren gleiche Teile mit gleichen Bezugszeichen versehen.

### Wege zur Ausführung der Erfindung

Fig. 6 zeigt das Blockschaltbild einer Schweissanlage. Der Schweisseinheit 37, welche z.B. als Portalschweissmaschine mit einer Vielzahl von quer zur Vorschubrichtung verschiebbaren Schweisselektroden 39 ausgeführt sein kann, ist eine Längsdrahteinschubvorrichtung 1 vorgelagert. Eine Steuerschaltung 38 (welche zentral angeordnet oder auf die einzelnen Geräte verteilt sein kann) steuert die Anlage bzw. deren Komponenten entsprechend einem abgespeicherten Schweissprogramm.

Fig. 1 zeigt eine bevorzugte Ausführungsform einer Längsdrahteinschubvorrichtung 1. Auf einem vorderen und einem hinteren Traggestell 2.1, 2.2 ruht ein horizontaler Maschinenrahmen 3. Das vordere Traggestell 2.1 hat dabei einen gewissen Abstand zum vorderen Ende des Maschinenrahmens 3, so dass der Maschinenrahmen 3 vorkragt und über den Unterbau einer nachfolgenden (nicht dargestellten) Gitterschweissmaschine hinweg bis zu den Schweisselektroden 38 (Fig. 6) ragen kann.

Auf dem Maschinenrahmen 3 ist eine Mehrzahl von Magazinen für Längsdrähte vorgesehen. In der Praxis können z.B. 5 bis 80 Magazine bereitgestellt werden. Der besseren Übersicht halber ist in Fig. 1 nur gerade ein Magazin 4.1 dargestellt. Dieses hat z.B. ein V-förmiges Profil und erstreckt sich von hinten bis nach vorn, wo es über den Maschinenrahmen 3 hinaus ragt. Das vordere Ende 5.1 des Magazins 4.1 muss sich bis zum Eingang der (in Fig. 1 nicht dargestellten) Schweissmaschine bzw. bis zur Schweisselektrode strecken.

Das hintere Ende 5.2 des Magazins 4.1 befindet sich vor dem hinteren Ende des Maschinenrahmens 3. Dies ermöglicht die besonders bevorzugte Art der automatischen Auskupplung der Stösselelemente, welche in den Magazinen verschiebbar gehalten sind.

In den Fig. 2a und 2b ist ein Stösselelement 6 im Magazin 4.1 dargestellt. Es hat einen Kopf 7, der am vorderen Ende eines Stabes 8 angebracht ist. Der Querschnitt des Kopfes 7 ist an den Querschnitt des Magazins 4.1 angepasst (d.h. er ist vorzugsweise keilförmig). Der Kopf 7 ragt jedoch nicht nach oben aus dem Magazin heraus. Das hintere Ende des Stabes 8 ist mit dem Kupplungsteil 9 verbunden, welcher in seinem Querschnitt ebenfalls an den Querschnitt des Magazins 4.1 angepasst ist, so dass sich eine gute Führung ergibt. Zudem ragt der Kupplungsteil 9 aus dem Magazin 4.1 heraus und zwar so, dass er in Eingriff treten kann mit einem Flachprofil 10, welches sich quer zur Längsrichtung des Magazins 4.1 über den Maschinenrahmen erstreckt (vgl. Fig. 1).

Der Kupplungsteil 9 hat an seiner Oberseite eine Ausnehmung 11 für das Flachprofil 10. An dem vorderen, d.h. der Ausgangsseite der Längsdrahteinschubvorrichtung 1 zugewandten Ende ist die Ausnehmung 11 mit einer Stellschraube 12 versehen. Diese Stellschraube 12 (welche parallel zur Längsachse des Magazins 4.1 ausgerichtet ist) bietet der vorderen Schmalseite des Flachprofils 10 einen Anschlag, der justierbar ist.

An der hinteren Seite des Kupplungsteils 9 ragt die Nase 14 eines L-förmigen Hebels 13 nach oben aus dem Magazin 4.1 heraus. Die Nase 14 verriegelt das Flachprofil 10 (in horizontaler Richtung) in der Ausnehmung 11, wenn der (buckelartige) Auflageteil 15 des Hebels 13 während des ordentlichen Betriebs auf dem Boden des Magazins 4.1 aufliegt (Fig. 2a). Der Hebel 13 ist in einer vertikalen Ebene schwenkbar (vgl. Schwenkachse 16). Die Schwenkachse 16 befindet sich im vorliegenden Ausführungsbeispiel etwa in der Mitte (bezogen auf die Längsausdehnung) des Kupplungsteils 9.

Wenn sich der Hebel 13 in der in Fig. 2a gezeigten Stellung befindet, führt das Stösselelement 6 in Längsrichtung die Bewegung aus, die das Flachprofil 10 vorgibt. Dies ist im Sinn der Erfindung. Das Flachprofil 10 ist nämlich Teil eines Linearantriebs, der zwei Linearführungen bzw. Linearantriebe, welche unten am horizontalen Maschinenrahmen 3 (bzw. an dessen Längsholmen) angebracht sind, zwei Seitenträger 17.1, 17.2 und das Flachprofil 10 umfasst. Das Flachprofil 10 wird also von den beiden Seitenträgern 17.1, 17.2 gehalten, so dass eine die ganze Maschine überspannende, längsverfahrbare Brücke gebildet wird. (In Fig. 1 ist der eine Antrieb 18 für diese längsverfahrbare Brücke sichtbar.)

Der Mitnehmer kann über die ganze Länge der Längsdrahteinschubvorrichtung 1 verfahren werden. In der vordersten Position befindet sich der Kopf 7 des Stösselelements 6 gerade etwa beim vorderen Ende 5.1 des Magazins 4.1. In der hintersten Position schlägt der Kupplungsteil 9 rückseitig an einem Querträger 19 an (Fig. 2b) und das Flachprofil 10 ist auf einen Tisch 20 zurückgezogen, welcher an der hinteren Seite des Querträgers 19 befestigt ist.

Jede beliebige Position kann als Startposition für den Einschub der Längsdrähte gewählt werden. Das heisst, die Maschinensteuerung ist so ausgebildet und programmiert, dass der Mitnehmer zu Beginn eines Einschubvorgangs entsprechend der programmierten bzw. im Datenspeicher vorhandenen Längeninformation positioniert wird, so dass der in das Magazin geladene Längsstab auf die erste Schweissposition vorgeschoben wird.

Unterschiedliche Gitter weisen in der Regel nicht nur unterschiedliche Längen, sondern auch unterschiedliche Längsdrahtabstände auf. Die Längsdrahteinschubvorrichtung 1 ist deshalb so ausgebildet, dass der gegenseitige Abstand der Magazine geändert werden kann. Wie nachfolgend erläutert wird, sind erfindungsgemäß Mittel zum automatischen Positionieren der Magazine vorgesehen. Die Vorrichtung lässt sich dann ohne manuellen Eingriff seitens eines Bedieners auf unterschiedliche Vorgaben einstellen.

In Fig. 1 sind drei Magazinpositioniereinheiten 21, 22, 23 gezeigt. Diese sind jeweils auf einer Führung 24, 25, 26 (z.B. einem steifen Metallprofil) quer zur Magazinlängsrichtung verfahrbar. Die Magazinpositioniereinheiten 21, 22, 23 werden synchron bewegt. Jede von ihnen ist über einen Riemen mit einer (gemeinsamen) Antriebsachse verbunden, welche an einer Längsseite des Maschinenrahmens 1 angeordnet ist. Damit ist gewährleistet, dass die Magazine parallel verschoben werden und sich beim Verschieben nicht schräg zur Längsachse der Vorrichtung stellen können.

An der vordersten Magazinpositioniereinheit 21 ist ein Positionssensor 27 angebracht. Dieser ragt vor bis zum vorderen Ende 5.1 des Magazins 4.1, um möglichst nahe bei der Schweisselektrode die Querposition des Magazins (und folglich des Drahtes) zu bestimmen. Die Position der Magazine wird am besten erst dann gemessen, wenn alle Magazine positioniert worden sind. Es können dann Fehler ermittelt und durch selektive Neupositionierung der entsprechenden Magazine eliminiert werden. Die Magazinpositioniereinheit 21 wird z.B. wie ein Scanner über die ganze Breite der Maschine gefahren, während die Positionsdaten aller Magazine erfasst und in einen Speicher geladen werden. Die Positionsdaten können danach zwecks Korrekturermittlung ausgewertet werden.

Neben jeder Führung 24, 25, 26 ist ein Träger 28, 29, 30 angeordnet. An diesem kann das Magazin 4.1 (welches in der horizontalen Ebene nicht sehr biegesteif ist) fixiert werden. Um nun das Magazin 4.1 quer zur Längsrichtung neu positionieren zu können, muss im vorliegenden Ausführungsbeispiel zuerst die Kupplung zwischen dem Flachprofil 10 und dem Stösselelement 6 aufgehoben sowie die Querfixierung des Magazins 4.1 gelöst werden.

Anhand der Fig. 2a und 2b wird erläutert, wie die Kupplung zwischen dem Flachprofil 10 und dem Stösselelement 6 gelöst wird. In Fig. 2a ist der gekuppelte Zustand und in Fig. 2b der entkuppelte Zustand gezeigt. Wenn das Flachprofil 10 so weit nach hinten gefahren wird, dass der Auflageteil 15 des Hebels 13 nicht mehr vom Boden des Magazins 4.1 gestützt werden kann, sondern rückwärts aus dem Magazin herausfällt (Fig. 2b), dann senkt sich die Nase 14 ab unter das Niveau der Ausnehmung 11 (und im vorliegenden Beispiel auch unter das Niveau der Oberkante des Magazins 4.1). Das Flachprofil 10 ist folglich nicht mehr in der Ausnehmung 11 verriegelt und kann nach hinten über den Querträger 19 auf den Tisch 20 gefahren werden. Weil der Kupplungsteil 9 des Stösselelements 6 am Querträger 19 anschlägt, bleibt das Stösselelement 6 in der in Fig. 2b gezeigten hintersten Position stehen, wenn das Flachprofil 10 über den Querträger 19 gefahren wird. Der Hebel 13 ist in der Art einer Falle um die Schwenkachse 16 nach unten geschwenkt. Der Auflageteil 15 ragt ins Leere.

Wenn das Flachprofil 10 nach Abschluss der Neupositionierung des Magazins 4.1 wieder nach vorn in die Ausnehmung 11 gefahren wird bis zum Anschlag an die Stellschraube 12 und weiter nach vorn in die neue Startposition, dann wird das Stösselelement 6 mitgenommen. Aufgrund der geeignet gewählten Form der Führungsseite 31, welche an den buckelförmigen Auflageteil 15 am horizontalen Arm des Hebels 13 anschliesst, wird der Hebel 13 in einer kontinuierlichen Schwenkbewegung nach oben gedrückt beim Vorwärtsfahren des Kupplungsteils 9. Wenn der Auflageteil 15 wieder vollständig im Magazin 4.1 ist bzw. auf dem Magazinboden aufliegt, dann ist das Flachprofil 10 wieder verriegelt.

Anhand der Fig. 3 und 4 soll nun die Querpositionierung erläutert werden. Voraussetzung ist, dass das Flachprofil 10 und das Stösselelement 6 in einem entkuppelten Zustand sind (vgl. Fig. 2b). Die Magazine 4.1, 4.2 (vgl. Fig. 4) sind auf drei Trägern 28, 29, 30 abgestützt, welche sich über die gesamte Arbeitsbreite der Längsdrahteinschubvorrichtung 1 erstrecken (vgl. Fig. 1). An der Unterseite des Magazins 4.1 ist für den Träger 30 eine Halterung 32 angebracht. Das Magazin 4.1 hat also drei (vorzugsweise identische) Halterungen. Die Einzelheiten werden nachfolgend anhand der Halterung 32 erläutert.

Bei der vorliegenden Ausführungsform besteht die Halterung 32 im Wesentlichen aus einer C-förmigen Klammer mit einer Spannschraube 33 (Torx-Schraube). Mit der Spannschraube 33 kann der Träger 30 an jeder beliebigen Querposition festgeklemmt werden. Zum Verschieben des Magazins 4.1 wird die Magazinpositioniereinheit 23 zur Halterung 32 gefahren. Als Erstes wird die Halterung 32 erfasst. Dazu dient ein ausfahrbarer Greifer 34. Mit der unterhalb des Trägers 30 angeordneten Schraubvorrichtung 35 kann die Spannschraube 33 gelöst werden. Derselbe Vorgang läuft (vorzugsweise zeitgleich) bei den zwei anderen Halterungen des Magazins 4.1 ab. Wenn alle Spannschrauben gelöst sind, wird der Antrieb der Magazinpositioniereinheiten 21, 22, 23 aktiviert, um das Magazin 4.1 in die neue Querposition zu verschieben. In der neuen Querposition wird die Spannschraube 33 mit der Schraubvorrichtung 35 wieder angezogen, so dass das Magazin 4.1 in Querrichtung fixiert ist. Der Greifer 34 kann nun zurückgezogen und die Halterung 32 freigegeben werden.

Die Magazinpositioniereinheiten 21, 22, 23 werden danach zu einem nächsten Magazin 4.2 gefahren, wo die Neupositionierung in der gleichen Weise durchgeführt wird. Eine Mehrzahl von Magazinen kann somit sukzessive verschoben werden.

Sind alle Magazine entsprechend der neuen Längsdrahtabstände positioniert, kann das Flachprofil 10 aus der in Fig. 2b gezeigten Stellung nach vorn in die neue Ausgangsstellung (Fig. 2a) gebracht werden, wobei die mechanische Kupplung zwischen den Stösselelementen und dem Flachprofil erstellt wird.

In Fig. 4 ist erkennbar, dass die Magazine 4.1, 4.2 zumindest im Bodenbereich einen V-förmigen Querschnitt haben, so dass die (runden) Längsdrähte unabhängig vom Drahtdurchmesser zentriert im Magazin liegen.

Anhand der Fig. 5 soll noch eine besonders bevorzugte Ausführungsform der Magazinpositioniereinheit 23 beschrieben werden. Die Aussenform ist im Wesentlichen boxartig (bzw. quaderförmig). An der Vorderseite ist als Arbeitsbereich eine winkelförmige Ausnehmung vorgesehen. In dieser sind ein ausfahrbarer Greifer 34 und ein ausfahrbarer Schraubkopf 36 angeordnet. Die Bewegungsrichtung des Greifers 34 steht senkrecht zur Bewegungsrichtung des Schraubkopfs 36. Der Greifer 34 bildet eine Ausnehmung 44, welche an die Aussenform der Halterung 32 angepasst ist, so dass die Halterung ortsgenau gehalten (z.B. festgeklemmt) werden kann. Wie im Zusammenhang mit Fig. 3 erkennbar ist, ist die Bewegungsrichtung des Greifers 34 parallel zur Längsrichtung des Magazins 4.1. Die Halterung 32 wird quasi von hinten erfasst.

Demgegenüber ist der Schraubkopf 36 in vertikaler Richtung (d.h. parallel zur Achse der Spannschraube 33) in den Arbeitsbereich ausfahrbar, so dass die Spannschraube während des Positionierverfahrens gelöst und wieder fixiert werden kann.

Anhand der Fig. 6 soll noch die besonders bevorzugte Magazinannahmestation 40 erläutert werden. Es handelt sich um eine Einrichtung, die vorzugsweise an einer Längsseite der Längsdrahteinschubvorrichtung 1 vorgesehen ist. Wie anhand der Fig. 3 erkennbar ist, kann die gezeigte Halterung 32 ohne Schwierigkeiten von hinten bzw. von der Seite auf den Träger 30 aufgeschoben werden. Die Magazinannahmestation 40 stellt also im Wesentlichen einen Freiraum zur Verfügung, in welchem die Einzeldrahtmagazine von der Bedienperson auf die Träger 28, 29, 30 aufgesetzt werden können. Ist ein neues Magazin eingesetzt worden, kann z.B. eine "Accept"-Taste der Steuerschaltung betätigt werden, wonach das neue Magazin von den Magazinpositioniereinheiten 21, 22, 23 abgeholt und in die Anordnung der vorhandenen Magazine eingegliedert wird.

Die Steuerschaltung 38 kann weiter so ausgebildet sein, dass sie überflüssige Magazine (d.h. Magazine, die für den aktuellen Gitterproduktionsprozess nicht benötigt werden) automatisch in die Magazinannahmestation 40 bringt.

Zum Betrieb ist Folgendes zu sagen: Die Magazine können grundsätzlich in an sich bekannter Weise gefüllt werden, indem ein Längsdrahtspeicher von einem Magazin zum nächsten gefahren wird und jeweils einen Längsdraht in das Magazin abgibt. Sind alle Magazine, die gefüllt werden müssen, auch tatsächlich gefüllt, dann beginnt das Vorschieben der Längsdrähte und das Schweissen des Gitters.

Es ist durchaus möglich, dass nicht alle Magazine gefüllt werden, weil für das zu produzierende Gitter nicht so viele Längsdrähte erforderlich sind. Es ist aber auch nicht ausgeschlossen, dass ein Magazin aufgrund einer Störung des Längsdrahtspeichers nicht gefüllt wird. Wird unter diesen Umständen trotzdem der Schweissprozess in Gang gesetzt, so resultiert eine Fehlproduktion.

Um sicherzustellen, dass alle Magazine, die gefüllt sein müssen, auch tatsächlich gefüllt sind, wird vorzugsweise ein Füllstandssensor eingesetzt. Dieser kann z.B. wie in Fig. 7 schematisch dargestellt ausgebildet sein. Das Magazin 4.1 weist an geeigneter Stelle eine Öffnung 41 auf, durch welche hindurch der Längsdraht 42 sichtbar ist. Mit einem auf die Öffnung 41 ausgerichteten optischen Sensor 43 wird festgestellt, ob der Längsdraht 42 vorhanden ist.

Erst wenn feststeht, dass die Magazine programmgemäss gefüllt sind, beginnt der Vorschub der Drähte.

Die beschriebenen Ausführungsbeispiele können in vielfältiger Weise abgewandelt werden.

Die Drahteinschubvorrichtung (Flachprofil 10/Seitenträger 17.1, 17.2/Linearantrieb) muss nicht wie gezeigt ausgeführt sein. Insbesondere kann anstelle eines Flachprofils ein selbsttragender Balken vorgesehen sein. Der Balken kann oberhalb statt unterhalb der Längsdrahtebene gelagert bzw. abgestützt werden. Die Kupplung zwischen den Stösselelementen kann statt rein mechanisch auch mit Magnethaltern realisiert werden. Der Kupplungsteil kann ganz einfach auch dadurch realisiert werden, dass der Führungsteil ein Träger mit ausreichender Steifigkeit ist, der nach oben aus einer entsprechenden Ausnehmung des Kupplungsteils ausgekuppelt wird. Es könnte z.B. eine Führungsbahn für den balkenartigen Führungsteil vorgesehen sein, die den Führungsteil nach oben anhebt, sobald er eine gewisse Längsposition nach hinten überschreitet.

Statt die Magazine seitlich einzuführen und zu entfernen, können sie auch von oben oder von hinten ausgewechselt werden. Es sind dann die Halterungen, welche die Magazine auf den Trägern 28, 29, 30 stützen, konstruktiv entsprechend anzupassen.

Es ist zu beachten, dass anstelle des Querträgers 19 auch einzelne Pufferelemente vorgesehen sein können. Diese sind so zu platzieren, dass sie in jeder zulässigen Querposition der Magazine als Anschlag wirken können.

Die Verbindung zwischen dem Stösselelement und dem den Längsvorschub vorgebenden Führungselement (welches im Ausführungsbeispiel als Flachprofil ausgeführt war) kann auch in anderer Weise geschaffen werden als oben beschrieben. Es ist z.B. eine Kupplung denkbar, die zwar in Längsrichtung spielfrei bzw. "fest" ist, die aber in Querrichtung grundsätzlich frei ist. Diese Art der Kupplung könnte z.B. mit Rollen realisiert werden. Am Ort der Stellschraube 12 einerseits und am Ort der Nase 14 andererseits könnte also je eine Rolle mit einer Lagerachse vertikal zur Ebene der Längsdrähte vorgesehen sein. Das Magazin wäre dann in Richtung der Längsachse des Flachprofils 10 (d.h. senkrecht zur Zeichenebene der Fig. 2a) verfahrbar.

Der Füllstandssensor kann auch mechanisch oder elektromechanisch ausgebildet sein. Es kann z.B. eine kleine Klappe oder ein kleiner Stab vorgesehen sein, der in die Öffnung bewegt werden kann, wenn kein Draht im Magazin vorhanden ist. Das Ein- und Ausschwenken dieses mechanischen Elements kann mit einem elektromagnetischen Aktuator bewirkt werden. Es sind auch andere Messprinzipien einsetzbar.

Zusammenfassend ist festzustellen, dass die Erfindung eine Vorrichtung schafft, die einen hohen Grad an Automation ermöglicht, ohne dass komplexe mechanische Konstruktionen erforderlich sind.

## Patentansprüche

1. Vorrichtung zum Zuführen von Längsdrähten an eine Schweissvorrichtung, umfassend:
a) eine Längsdrahtmagazinvorrichtung mit mehreren sich in Längsrichtung streckenden Magazinen (4.1, 4.2) für Längsdrähte, wobei die Magazine (4.1, 4.2) mit lösbaren Halteeinrichtungen (32/33) in einer gewünschten Position fixiert sind;
b) eine Drahtvorschubeinrichtung zum Vorschieben der in der Längsdrahtmagazinvorrichtung bereitgestellten Längsdrähte entlang der Längsrichtung;
**gekennzeichnet durch**
c) Mittel zum automatischen Positionieren der Magazine (4.1, 4.2) quer zur Längsrichtung mit einer quer zur Längsrichtung verfahrbaren Positioniervorrichtung mit einem Greifer zum Erfassen eines der Magazine (4.1, 4.2).

2. Vorrichtung nach Anspruch 1, **dadurch gekennzeichnet, dass** die Positioniervorrichtung von einem Magazin zum anderen gefahren werden kann, um jedes der Magazine einzeln neu zu positionieren.

3. Vorrichtung nach Anspruch 1 oder 2, **dadurch gekennzeichnet, dass** die lösbaren Halteeinrichtungen (32/33) mindestens eine Klemmeinrichtung umfassen.

4. Vorrichtung nach Anspruch 3, **dadurch gekennzeichnet, dass** die Klemmeinrichtung eine federbelastete Klemme bzw. Bremse ist, und dass die Vorrichtung einen Aktuator umfasst, mittels welchem die Klemme öffenbar ist.

5. Vorrichtung nach einem der Ansprüche 1 bis 4, **dadurch gekennzeichnet, dass** mindestens zwei, an verschiedenen Längsabschnitten arbeitende Magazinpositioniervorrichtungen (21, 22, 23) vorgesehen sind, welche quer zur Längsrichtung synchron verfahrbar sind.

6. Vorrichtung nach einem der Ansprüche 1 bis 5, **dadurch gekennzeichnet, dass** an einem ausgangsseitigen Ende der Magazine ein Messfühler (27) zum Bestimmen der Position eines Magazins (4.1, 4.2) vorgesehen ist und dass eine Steuerung vorgesehen ist, welche nach dem Neupositionieren eines Magazins (4.1, 4.2) dessen Querposition überprüft und erforderlichenfalls korrigiert.

7. Vorrichtung nach einem der Ansprüche 1 bis 6, **dadurch gekennzeichnet, dass** Mittel vorgesehen sind, damit die Magazine (4.1, 4.2) an mindestens einer Seite eines Maschinengestells (3) der Vorrichtung zum Zuführen von Längsdrähten entfernt bzw. hinzugefügt werden können.

8. Vorrichtung nach einem der Ansprüche 1 bis 7, **dadurch gekennzeichnet, dass** die Mittel zum Vorschieben einen über eine ganze Länge der Magazine (4.1, 4.2) verfahrbaren Linearantrieb aufweisen, an welchem Stösselelemente (6) für mindestens zwei Magazine (4.1, 4.2) angeschlossen sind und dass eine Steuerung vorgesehen ist, um die Mittel zum Vorschieben an jeder beliebigen Längsposition als Startposition positionieren zu können.

9. Vorrichtung nach Anspruch 8, **dadurch gekennzeichnet, dass** der Linearantrieb ein sich über eine ganze Arbeitsbreite der Vorrichtung erstreckendes Führungselement (10) aufweist, an welchem die Stösselelemente (6) im Betrieb angeschlossen sind.

10. Vorrichtung nach Anspruch 9, **dadurch gekennzeichnet, dass** die Stösselelemente (6) über eine lösbare Kupplungseinrichtung (9) mit dem Führungselement (10) verbunden sind, wobei die Kupplungseinrichtung so ausgebildet ist, dass sie sich automatisch löst, wenn das Führungselement (10) über eine vordefinierte Position hinaus nach hinten gefahren wird.

11. Vorrichtung nach einem der Ansprüche 1 bis 10, **dadurch gekennzeichnet, dass** eine Kontrolleinrichtung vorgesehen ist, mit welcher geprüft werden kann, ob sich ein Längsdraht im Magazin befindet.

12. Gitterschweissanlage mit einer Vorrichtung zum Zuführen von Längsdrähten an eine Schweissvorrichtung gemäss einem der Ansprüche 1 bis 11.

13. Verfahren zum automatischen Positionieren eines Magazins für einen Längsdraht mit folgenden Schritten:
a) Bewegen einer Positioniervorrichtung (21, 22, 23) zu einer Haltevorrichtung (32) des Magazins (4.1);
b) Erfassen des Magazins (4.1) mit einem Greifer (34) der Positioniervorrichtung (21, 22, 23);
c) Lösen einer Fixierung (33) des Magazins (4.1);
d) Verschieben des Magazins durch Bewegen der Positioniervorrichtung (21, 22, 23);
e) Fixieren der Fixierung (33) des Magazins (4.1);
f) Freigeben des Magazins (4.1) aus dem Greifer (34) der Positioniervorrichtung (21, 22, 23).

14. Verfahren nach Anspruch 13, **dadurch gekennzeichnet, dass** nach dem Verschieben des Magazins (4.1) mit einem Positionssensor (27) eine Querposition des Magazins (4.1) ermittelt wird und dass erforderlichenfalls eine Korrektur der Querposition des Magazins (4.1) vorgenommen wird.

## Claims

1. Device for feeding longitudinal welding wires on a welding device, comprising:
a) a longitudinal welding wire magazine device having a plurality of longitudinally extending magazines (4.1, 4.2) for longitudinal welding wires, the magazines (4.1, 4.2) being fixed in a desired position by means of removable retaining devices (32/33);
b) a wire feeding device for feeding the longitudinal welding wires provided in the longitudinal welding wire magazine device in the longitudinal direction;
**characterised by**
c) means for automatically positioning the magazines (4.1, 4.2) transversely relative to the longitudinal direction using a positioning device which can be displaced transversely relative to the longitudinal direction and which has a gripping device for gripping one of the magazines (4.1, 4.2).

2. Device according to claim 1, **characterised in that** the positioning device can be moved from one magazine to the other in order to individually reposition each of the magazines.

3. Device according to claim 1 or 2, **characterised in that** the removable retaining devices (32/33) comprise at least one clamping device.

4. Device according to claim 3, **characterised in that** the clamping device is a resiliently loaded clamp or brake, and **in that** the device comprises an actuator, by means of which the clamp can be opened.

5. Device according to any one of claims 1 to 4,
**characterised in that** there are provided at least two magazine positioning devices (21, 22, 23) which operate on different longitudinal portions and which can be displaced in a synchronous manner transversely relative to the longitudinal direction.

6. Device according to any one of claims 1 to 5,
**characterised in that**, at an outlet-side end of the magazines, there is provided a measuring sensor (27) for determining the position of a magazine (4.1, 4.2), and **in that** a control unit is provided which, after a magazine (4.1, 4.2) has been repositioned, verifies and, if necessary, corrects the transverse position thereof.

7. Device according to any one of claims 1 to 6,
**characterised in that** means are provided so that the magazines (4.1, 4.2) can be removed or added at least at one side of a machine frame (3) of the device for feeding longitudinal welding wires.

8. Device according to any one of claims 1 to 7,
**characterised in that** the feeding means comprise a linear drive which can be displaced over an entire length of the magazines (4.1, 4.2) and to which tappet elements (6) for at least two magazines (4.1, 4.2) are connected, and **in that** a control unit is provided in order to be able to position the feeding means at each desired longitudinal position as a start position.

9. Device according to claim 8, **characterised in that** the linear drive has a guiding element (10) which extends over an entire operating width of the device and to which the tappet elements (6) are connected during operation.

10. Device according to claim 9, **characterised in that** the tappet elements (6) are connected to the guiding element (10) by means of a removable coupling device (9), the coupling device being constructed in such a manner that it is automatically released when the guiding element (10) is moved backwards beyond a predefined position.

11. Device according to any one of claims 1 to 10,
**characterised in that** there is provided a control unit, by means of which it can be verified whether there is a longitudinal welding wire in the magazine.

12. Grid welding assembly having a device for feeding longitudinal welding wires on a welding device according to any one of claims 1 to 11.

13. Method for automatically positioning a magazine for a longitudinal welding wire comprising the following steps:
a) moving a positioning device (21, 22, 23) towards a retaining device (32) of the magazine (4.1);
b) gripping the magazine (4.1) with a gripping device (34) of the positioning device (21, 22, 23);
c) releasing a fixing arrangement (33) of the magazine (4.1);
d) displacing the magazine by moving the positioning device (21, 22, 23);
e) fixing the fixing arrangement (33) of the magazine (4.1);
f) releasing the magazine (4.1) from the gripping device (34) of the positioning device (21, 22, 23).

14. Method according to claim 13, **characterised in that**, after the magazine (4.1) has been displaced, a transverse position of the magazine (4.1) is determined with a position sensor (27), and **in that** the transverse position of the magazine (4.1) is corrected, if necessary.

## Revendications

1. Dispositif permettant l'alimentation en tiges longitudinales vers un dispositif de soudage, comprenant :
a) un dispositif de magasin de tiges longitudinales avec plusieurs magasins s'étendant dans le sens longitudinal (4.1, 4.2) destiné à des tiges longitudinales, les magasins (4.1, 4.2) comportant des appareils de retenue amovibles (32/33) étant fixés dans une position souhaitée ;
b) un dispositif d'avancement de tiges pour faire avancer les tiges longitudinales mises à disposition dans le dispositif de magasin de tiges longitudinales le long du sens longitudinal ;
**caractérisé par** :
c) des moyens pour positionner automatiquement les magasins (4.1, 4.2) transversalement par rapport au sens longitudinal à l'aide d'un dispositif de positionnement déplaçable transversalement au sens longitudinal avec un élément de préhension destiné à capturer l'un des magasins (4.1, 4.2).

2. Dispositif selon la revendication 1, **caractérisé en ce que** le dispositif de positionnement peut être amené d'un magasin à un autre, pour positionner chacun des magasins individuellement dans une nouvelle position.

3. Dispositif selon la revendication 1 ou 2, **caractérisé en ce que** les dispositifs de retenue amovibles (32/33) comprennent au moins un dispositif de serrage.

4. Dispositif selon la revendication 3, **caractérisé en ce que** le dispositif de serrage est un organe de serrage à ressort et/ou un frein et que ledit dispositif comprend un actuateur au moyen duquel l'organe de serrage peut être ouvert.

5. Dispositif selon l'une quelconque des revendications 1 à 4, **caractérisé en ce qu'**il est prévu au moins deux dispositifs de positionnement de magasins opérant sur différentes sections longitudinales (21, 22, 23), lesquels dispositifs peuvent se déplacer de façon synchronisée transversalement au sens longitudinal.

6. Dispositif selon l'une quelconque des revendications 1 à 5, **caractérisé en ce qu'**à une extrémité côté sortie des magasins il est prévu un capteur (27) destiné à déterminer la position d'un magasin (4.1, 4.2) et qu'il est prévu une commande, laquelle commande, consécutivement au nouveau positionnement d'un magasin (4.1, 4.2), vérifie son positionnement transversal et, le cas échéant, le rectifie.

7. Dispositif selon l'une quelconque des revendications 1 à 6, **caractérisé en ce qu'**il est prévu des moyens permettant de retirer et/ou d'introduire les magasins (4.1, 4.2) à au moins un côté d'un bâti de machine (3) dudit dispositif pour l'alimentation en tiges longitudinales.

8. Dispositif selon l'une quelconque des revendications 1 à 7, **caractérisé en ce que** les moyens d'avancement comportent un entraînement linéaire déplaçable au-dessus d'une longueur complète de magasins (4.1, 4.2), auquel entraînement sont raccordés des éléments de butée (6) correspondant à au moins deux magasins (4.1, 4.2), et qu'il est prévu une commande de manière à permettre le positionnement des moyens destinés à l'avancement sur une quelconque position longitudinale en tant que position de départ.

9. Dispositif selon la revendication 8, **caractérisé en ce que** l'entraînement linéaire comporte un élément de guidage (10), s'étendant au-dessus d'une largeur utile complète dudit dispositif, auquel élément sont raccordés en fonctionnement des éléments de butée (6).

10. Dispositif selon la revendication 9, **caractérisé en ce que** les éléments de butée (6) sont reliés par l'intermédiaire d'un dispositif de couplage amovible (9) avec l'élément de guidage (10), le dispositif de couplage étant réalisé de telle sorte qu'il se détache automatiquement lorsque l'élément de guidage (10) est déplacé vers l'arrière à partir d'une position prédéfinie.

11. Dispositif selon l'une quelconque des revendications 1 à 10, **caractérisé en ce qu'**il est prévu un dispositif de contrôle, grâce auquel il est possible de vérifier si une tige longitudinale est présente dans le magasin.

12. Installation de soudage de grillage avec un dispositif permettant l'alimentation de tiges longitudinales vers un dispositif de soudage selon l'une quelconque des revendications 1 à 11.

13. Procédé pour positionner automatiquement un magasin pour une tige longitudinale comportant les étapes suivantes consistant à :
a) déplacer un dispositif de positionnement (21, 22, 23) jusqu'à un dispositif de retenue (32) du magasin (4.1) ;
b) capturer un magasin (4.1) à l'aide d'un élément de préhension (34) du dispositif de positionnement (21, 22, 23) ;
c) détacher une fixation (33) du magasin (4.1) ;
d) faire avancer le magasin grâce au déplacement du dispositif de positionnement (21, 22, 23) ;
e) immobiliser la fixation (33) du magasin (4.1) ;
f) libérer le magasin (4.1) de l'élément de préhension (34) du dispositif de positionnement (21, 22, 23).

14. Procédé selon la revendication 13, **caractérisé en ce que**, consécutivement à l'avancement du magasin (4.1), une position transversale du magasin (4.1) est déterminée à l'aide d'un capteur de position (27), et qu'au besoin une rectification de la position transversale du magasin (4.1) est effectuée.
